# EUROPÄISCHE PATENTSCHRIFT

(11) **EP 0 257 278 B1**
(45) Veröffentlichungstag und Bekanntmachung des Hinweises auf die Patenterteilung: **23.05.1990**
(21) Anmeldenummer: 87110165.5
(22) Anmeldetag: 14.07.1987
(51) Int. Cl.: H01J 19/74, H01J 19/38

(54) **Schirmgitterelektronenröhre, insbesondere Sendetetrode hoher Leistung und hoher Frequenzen**
Shield grid electron tube, particularly a high power, high frequency emitting tetrode
Tube électronique à grille-écran, en particulier tétrode émettrice haute puissance et haute fréquence

(30) Priorität: 30.07.1986 DE 3625843
(43) Veröffentlichungstag der Anmeldung: 02.03.1988
(73) Patentinhaber: SIEMENS AKTIENGESELLSCHAFT, 80333 München (DE)
(72) Erfinder: Badenhoop, Rainer, Ing., D-1000 Berlin 62 (DE); Beling, Ingo, Ing., D-1000 Berlin 20 (DE)

(56) Entgegenhaltungen:
- EP-A- 0 162 754
- DE-C- 872 609

## Beschreibung

Die Erfindung liegt auf dem Gebiet der aktiven elektrischen Bauelemente und befaßt sich mit der konstruktiven Ausgestaltung des luftgekühlten Schirmgitteranschlusses einer Elektronenröhre, deren Elektroden und zugehörige Durchführungen koaxial angeordnet sind. Dabei sind die Elektroden üblicherweise mittels hohlzylindrischer Isolatoren gegeneinander isoliert.

Beim Betrieb von Elektronenröhren bei hohen Frequenzen treten zusätzliche Verluste auf, die durch Hochfrequenzströme hervorgerufen werden. Dies ist besonders der Fall, wenn Senderöhren mit hohen Anodenwechselspannungen betrieben werden. Die durch die Anodenwechselspannung gespeisten Hochfrequenzströme erzeugen im Gitter-Anodenraum auf den Zuführungen und den Elektroden Verluste, die durch spezielle Kühlung abgeführt werden müssen.

Bei Hochfrequenzröhren-Leistungsverstärkern mit Frequenzen von 100 MHz bis 1000 MHz, d.h. im VHF- bzw. UHF-Bereich, insbesondere im IVN-Bereich, stellt die Kühlung der Röhrenanschlüsse immer ein erhebliches Problem dar. Bei einem Betrieb bei hohen Frequenzen müssen die Röhren möglichst kurz und kompakt beschaffen sein, wodurch allerdings die Wärmeabfuhr immer schwieriger wird.

Insbesondere sind bei Hochleistungsröhren für Sender im IVN-(UHF-)Bereich die Abmessungen (Systemlänge und Zuführungslänge) bedingt durch die elektrische Wellenlänge sehr kurz. Außerdem ist die Wärmeleitfähigkeit der in der Röhrentechnologie verbreiteten Werkstoffe so hoch, daß über die Anschlüsse eine Wärmeabfuhr stattfindet und daher entsprechend gekühlt werden muß.

Bei Verwendung von Hochleistungstetroden in Leistungsverstärkem (Topfkreisen) stellt die Kühlung des Schirmgitteranschlusses immer besondere konstruktive und kühltechnische Anforderungen an den Anwender.

Es ist bekannt, im Hinblick auf die bei hohen Frequenzen ansteigenden Hochfrequenzverluste zur forcierten Luftkühlung des Schirmgitteranschlußringes diesen Teil der Röhre mit einer besonderen Kühlluftführung zu versehen. Zwei an diesem Kühlluftkanal beiderseits der Anschlußfläche angebrachte Reihen von rechteckigen Öffnungen dienen dabei dem Luftein- und austritt (Senderöhren-Datenbuch 1980/81, S. 147, herausgegeben von Siemens AG, Bereich Bauelemente, München, Bundesrepublik Deutschland).

Es sind auch Senderöhren bekannt geworden, deren Schirmgitteranschluß anstatt einer Luftkühlung eine integrierte Wasserkühlschlange enthält (NTG-Fachberichte 85, 1983, Seiten 128 bis 132, erschienen im VDE-Verlag, Berlin, ISBN 3-8007-1321-7). Diese Kühlvorrichtung macht allerdings einen Röhrenwechsel schwierig und zeitaufwendig.

Ausgehend von einer Elektronenröhre mit den Merkmalen des Oberbegriffes des Patentanspruches 1 liegt der Erfindung die Aufgabe zugrunde, durch geeignete konstruktive Maßnahmen die Wärmeabfuhr am Anschluß der Schirmgitterelektrode zu verbessern.

Zur Lösung dieser Aufgabe ist gemäß der Erfindung vorgesehen, daß das Schirmgitter mit einem zweiten Anschlußelement versehen ist, das zum ersten Anschlußelement in axialer Richtung beabstandet ist und dessen Durchführung den zwischen dem ersten Anschlußelement und der nächstfolgenden Elektrode angeordneten Isolator in zwei Isolatorteile unterteilt, daß das zweite Anschlußelement und die zugehörige Durchführung aus einem gut wärmeleitenden Metall mit geringen HF-Verlusten besteht und daß das zweite Anschlußelement ebenfalls als Ring ausgebildet ist, wobei der zwischen diesem Ring und dem Isolator verlaufende Teil der Durchführung mit Löchern zum Hindurchströmen von Kühlluft versehen ist.

Bei einer gemäß der Erfindung ausgebildeten Elektronenröhre ist die Stromzuführung für das Schirmgitter auf zwei separate Durchführungen und Anschlußelemente aufgeteilt. Dabei wird zweckmäßig über den gut wärmeleitenden Anschluß die große HF-Leistung zugeführt, während über den üblichen ersten Anschluß die kleinere Leistung für den Schirmgitter-Steuergitter-Saugkreis abgeführt wird. Da die zusätzliche Schirmgitterdurchführung auf kürzestem Wege direkt durch den Isolator hindurchgeführt ist, leitet sie den größten Teil der Verlustwärme in unmittelbarer Umgebung am Entstehungsort auf direktem Weg in den am Schirmgitteranschluß vorbeistreichenden Kühlluftstrom ab. Durch die in der zusätzlichen Schirmgitterdurchführung vorgesehenen Öffnungen ist dabei gewährleistet, daß die Kühlluft sowohl auf der Innenseite als auch auf der Außenseite des zweiten Anschlußelementes entlangströmen kann. Auf diese Weise läßt sich die zulässige Temperatur der Elektronenröhre sicher beherrschen.

Da das zweite Anschlußelement und die zugehörige Durchführung nur der Stromzuführung und der Wärmeabfuhr dienen, bestehen diese zweckmäßigerweise aus Kupfer. Dagegen dienen das erste Anschlußelement und die zugehörige Durchführung im wesentlichen dem mechanischen Aufbau und der Befestigung des Schirmgitters sowie dem Verschließen der Vakuumhülle; diese bestehen daher in üblicher Weise zweckmäßig aus einer Eisen-Kobalt-Nickel-Legierung.

Ein weiterer Vorteil der neuen Ausgestaltung des Schirmgitteranschlusses ist darin zu sehen, daß infolge der Anordnung des zweiten Anschlußelementes die durch die elektrische Wellenlänge bedingte Systemlänge unabhängig von mechanischen Erfordernissen kurz gehalten werden kann. Weiterhin wird durch den zweiten Schirmgitteranschluß eine vollkommene Trennung der HF-Ströme des Anoden-Schirmgitter(G2)-Raumes und des Steuergitter(Gi)-Schirmgitter(G2)-Raumes erreicht. Damit sind Kopplungen, die beispielsweise an den Kontaktfedern des Schirmgitteranschlusses entstehen können, ausgeschlossen.

Ein Ausführungsbeispiel der Erfindung ist in der Figur dargestellt. Dabei sind Teile, die nicht unbedingt zum Verständnis der Erfindung beitragen, unbezeichnet oder weggelassen.

Die Figur zeigt schematisch im Ausschnitt eine Sendetetrode mit koaxialem Aufbau der Elektroden - Kathode, Steuergitter, Schirmgitter und Anode - und deren Durchführungen. Der Anschluß des Schirmgitters 5 besteht aus zwei in axialer Richtung voneinander beabstandeten ringförmigen Anschlußelementen (Kontaktringen) 1 und 2. Die zum Anschlußelement 1 gehörende Durchführung 3 ist im Bereich außerhalb des Schirmgitter/Anoden-Isolators mit Bohrungen versehen, die das Hindurchtreten von Kühlluft 7 auf die Innenseite des Anschlußelementes 1 ermöglichen. Im Zusammenwirken mit den nicht näher bezeichneten rohrförmigen Zuleitungen des Topfkreises zu den beiden Anschlußelementen 1 und 2 ergeben sich auf diese Weise zwei koaxiale Kühlluftführungen, deren Verlauf durch die Pfeile 7 angedeutet ist.

Das Anschlußelement 1 besteht aus einem Metall oder einer Legierung hoher Wärmefähigkeit, vorzugsweise aus Kupfer. Die zugehörige Durchführung 3 besteht ebenfalls aus einem gut wärmeleitenden Werkstoff, und zwar aus einem mit geringen HF-Verlusten, vorzugsweise aus Kupfer. Die erste Durchführung 4 und das zugehörige Anschlußelement 2 bestehen aus einem mechanisch stabilen Werkstoff, dessen thermischer Ausdehnungskoeffizient an den des als Vakuumhülle 6 bevorzugt verwendeten Metall-Keramik-Materials angepaßt ist. Als Werkstoff für die Durchführung 4 und das zugehörige Anschlußelement 2 ist eine Eisen-Kobalt-Nickel-Lergierung besonders geeignet, um eine vakuumdichte Metall-Keramik-Verbindung der Vakuumhülle 6 zu erhalten. Das Keramikmaterial dient dabei als Isolationsstrecke zwischen den einzelnen Metall-Keramik-Verbindungen bzw. Durchführungen der Tetrode.

Das Schirmgitter 5 ist an der ersten Durchführung 4 mittels einer Verschraubung 9 befestigt. Die außen an den Anschlußelementen 1 und 2 in Form eines Federkranzes angreifenden Kontaktfedern 8 erlauben eine nahezu unbeeinträchtigte Kühlluftführung in Richtung der Pfeile 7.

## Patentansprüche

1. Elektronenröhre mit koaxialem Aufbau der Elektroden und deren Durchführungen sowie mit einem luftgekühlten, ringförmigen Anschlußelement für das Schirmgitter, wobei die Elektroden gegeneinander mittels hohlzylindrischer Isolatoren isoliert sind, dadurch gekennzeichnet, daß das Schirmgitter mit einem zweiten Anschlußelement (1) versehen ist, das zum ersten Anschlußelement (2) in axialer Richtung beabstandet ist und dessen Durchführung (3) den zwischen dem ersten Anschlußelement und der nächstfolgenden Elektrode angeordneten Isolator in zwei Isolatorteile unterteilt, daß das zweite Anschlußelement (1) und die zugehörige Durchführung (3) aus einem gut wärmeleitenden Metall mit geringen HF-Verlusten besteht und daß das zweite Anschlußelement (1) ebenfalls ringförmig ausgebildet ist, wobei der zwischen diesem Anschlußelement und dem Isolator verlaufende Teil der Durchführung (3) mit Löchern zum Hindurchströmen von Kühlluft (7) versehen ist.

2. Elektronenröhre nach Anspruch 1, dadurch gekennzeichnet, daß das zweite Anschlußelement (1) sowie die zugehörige Durchführung (3) aus Kupfer bestehen und daß das erste Anschlußelement (2) sowie die zugehörige Durchführung (4) aus einer Eisen-Kobalt-Nickel-Legierung bestehen.

3. Verwendung einer Elektronenröhre nach Anspruch 1 oder 2 als Sendetetrode in Hochfrequenzröhren-Leistungsverstärkern (Topfkreisen).

## Claims

1. An electron tube with coaxial arrangement of electrodes and their lead-ins and having an air- cooled, annular connection element for the screen grid, wherein the electrodes are insulated from one another by means of hollow, cylindrical insulators, characterised in that the screen grid is provided with a second connection element (1) which is spaced axially from the first connection element (2) and whose lead-in (3) divides the insulator arranged between the first connection element and the next following electrode into two insulator parts, that the second connection element (1) and the associated lead-in (3) consist of a good heat-conducting metal with minimal RF losses, and that the second connection element (1) is likewise annular, with the part of the lead-in (3) extending between this connection element and the insulator being provided with holes to let cooling air (7) flow through.

2. An electron tube according to claim 1, characterised in that the second connection element (1) and the associated lead-in (3) consist of copper and that the first connection element (2) and the associated lead-in (4) consist of an iron-cobalt-nickel alloy.

3. The use of an electron tube according to claim 1 or claim 2 as a transmitter tetrode in radiofrequency tube power amplifiers (tank circuits).

## Revendications

1. Tube électronique, dans lequel les électrodes et leurs traversées possèdent une structure coaxiale et qui comporte un élément de raccordement de forme annulaire, refroidi par air, pour la grille-écran, les électrodes étant isolées les unes des autres au moyen d'isolateurs cylindriques creux, caractérisé par le fait que la grille-écran comporte un second élément de raccordement (1), qui est distant du premier élément de raccordement (2) dans la direction axiale et dont la traversée (3) subdivise en deux éléments l'isolateur disposé entre le premier élément de raccordement et l'électrode immédiatement suivante, que le second élément de raccordement (1) et la traversée associée (3) sont réalisés en un métal bon conducteur de la chaleur et présentant de faibles pertes en haute fréquence, et que le second élément de raccordement (1) est également réalisé avec une forme annulaire, la partie de la traversée (3) qui s'étend entre cet élément de raccordement et l'isolateur, comportant des trous permettant le passage d'air de refroidissement (7).

2. Tube électronique suivant la revendication 1, caractérisé par le fait que le second élément de raccordement (1) ainsi que la traversée associée (3) sont réalisés en cuivre et que le premier élément de raccordement (2) ainsi que la traversée associée (4) sont réalisés en un alliage de fer-cobalt-nickel.

3. Utilisation d'un tube électronique suivant la revendication 1 ou 2, en tant que tétrode émettrice dans des amplificateurs de puissance de tubes a haute fréquence (cavités résonnantes).
